# EUROPÄISCHE PATENTSCHRIFT

(11) **EP 1 609 739 B1**
(45) Veröffentlichungstag und Bekanntmachung des Hinweises auf die Patenterteilung: **13.02.2008**
(21) Anmeldenummer: 04019569.5
(22) Anmeldetag: 18.08.2004
(51) Int. Cl.: B65D 75/58

(54) **Einmal-Spendevorrichtung und Verfahren zur Herstellung einer Einmal-Spendevorrichtung**
Single-use dispensing device and method of manufacturing a single-use dispensing device
Article distributeur à usage unique et procédé de fabrication d'un article distributeur à usage unique

(30) Priorität: 21.06.2004 DE 102004029702
(43) Veröffentlichungstag der Anmeldung: 28.12.2005
(73) Patentinhaber: Dentaco Dentalindustrie und -marketing GmbH, 61352 Bad Homburg (DE)
(72) Erfinder: Sogaro, Alberto C., 61476 Kronberg (DE)
(74) Vertreter: Jung Schirdewahn Grünberg Schneider

(56) Entgegenhaltungen:
- DE-U1- 7 634 132
- DE-U1- 20 208 450
- GB-A- 1 297 302
- US-B1- 6 557 731

## Beschreibung

Die Erfindung betrifft eine Einmal-Spendevorrichtung und ein Verfahren zur Herstellung einer Einmal-Spendevorrichtung für flüssige, pastenartige und andere fliess- oder rieselfähige Materialien, die beispielsweise auch Gele, pulverisiertes Material und Materialmischungen umfassen können.

Einmal-Spendevorrichtungen für die genannten Materialien werden in der Kosmetik und Medizin in erheblichem Ausmass eingesetzt. Sie sollen einerseits möglichst kostengünstig herstellbar sein und andererseits zuverlässig und leicht bedienbar sein und bei der Lagerung und dem Transport widerstandsfähig sein und dicht bleiben.

Es gibt eine Fülle von unterschiedlichsten Einmal-Behältern mit Applikatoren (z.B. Es gibt eine Fülle von unterschiedlichsten Einmal-Behältern mit Applikatoren (z.B. US 4982838, DE 100 09 629) mit einem Reservoir für fliessfähige Materialien und durch Perforations- oder Peelmittel zu öffnenden Ausbringungskammern, in denen sich der Applikator befindet. In etlichen Fällen soll die Ausbringungskammer zunächst kein Material enthalten und erst durch Öffnen einer Verbindung zwischen einer Materialvorratskammer und der Ausbringungskammer mit Material befüllt werden. Durch den Peel- oder Abziehvorgang und auch ein Aufreissen einer Perforation kann es jedoch leicht zu einem unerwünschten Verspritzen des Materials kommen. Befindet sich von Anfang an Material in einer Kammer, in der sich auch der Applikator befindet, kann es zu einem ähnlichen Effekt kommen.

Aus der Druckschrift DE 76 34 132 U ist eine Einmal-Spendevorrichtung für ein fließfähiges Material bekannt, das aus zwei in getrennten Kammern vorgehaltenen Komponenten besteht. Diese Spendevorrichtung besteht aus einem befüll- und versiegelbaren Kunststoffbehälter, der ein Halsende und ein gegebenenfalls als Befüllende dienendes, dem Halsende abgewandtes Ende aufweist. Der Kunststoffbehälter hat umlaufend Versiegelungsnähte. Im Bereich einer Abreißlasche ist ein Entnahmekanal vorgesehen, der mit den beiden Kammern für die einzelnen Komponenten verbunden ist und in dem ein Faden angeordnet ist, der den Entnahmekanal zumindest teilweise verschließt und der beim Abreißen der Abreißlasche aus dem Entnahmekanal entfernt wird, so dass sich die beiden Komponenten vermischen können.

Der Erfindung liegt die Aufgabe zugrunde, eine Einmal-Spendevorrichtung und ein Verfahren zur Herstellung einer Einmal-Spendevorrichtung anzugeben, bei denen eine gezielte Entnahme des Materials möglich ist, ohne dass es beim Öffnen und Aktivieren der Einmal-Spendevorrichtung zum spontanen Verspritzen oder Abtropfen von Material kommt.

Diese Aufgabe ist erfindungsgemäß durch die Vorrichtung nach Anspruch 1 und das Verfahren nach Anspruch 12 gelöst.

Bevorzugte Weiterbildungen der Erfindung sind in den Unteransprüchen definiert.

Die erfindungsgemässe Einmal-Spendevorrichtung mit Applikatoreinrichtung für flüssige, pastenartige und andere fliess- oder rieselfähige Materialien umfasst einen befüll-und versiegelbaren Kunststoffbehälter zur Aufnahme des Materials, der ein Halsende und ein zu diesem entgegengesetztes Befüllende sowie seitliche Versiegelungsnähte aufweist. In das Halsende des Behälters ist eine Applikatoreinrichtung zum Aus- und Aufbringen des Materials durch eine Öffnung eingesetzt, die sich durch die Applikatoreinrichtung erstreckt. Im nicht aktivierten Zustand verschliesst eine stopfenartige Verschlusseinrichtung die Öffnung, wobei ein Teil der Verschlusseinrichtung aus der Applikatoreinrichtung herausragt und dabei vom äusseren Halsende umgeben ist. Eine erste Versiegelungsnaht erstreckt sich quer durch die seitlichen Versiegelungsnähte des Behälters am äusseren Halsende und versiegelt den aus der Applikatoreinrichtung herausragenden Teil der Verschlusseinrichtung allseitig. Vorzugsweise ist eine zweite Versiegelungsnaht im Bereich des inneren Halsendes vorgesehen und erstreckt sich quer durch die seitlichen Versiegelungsnähte und siegelt die Applikatoreinrichtung ein. Die Applikatoreinrichtung könnte jedoch auch andersartig im Halsende fixiert und z. B. durch Verkleben, Schweissverfahren und Heissversiegeln abgedichtet sein. Eine sich quer durch die seitlichen Versiegelungsnähte erstreckende aufreissbare Perforationsnaht ist im Bereich zwischen der ersten und zweiten Versiegelungsnaht und bezüglich des vorderen Material-Austrittsendes der Applikatoreinrichtung zum Befüllende hin bzw. nach innen versetzt vorgesehen.

Durch das Vorsehen einer Verschlusseinrichtung und deren Einsiegelung in die erste Versiegelungsnaht wird beim Durchtrennen der Perforation die Verschlusseinrichtung zusammen mit dem vom übrigen Teil des Behälters gelösten äusseren Halsende abgetrennt und automatisch aus der Applikatoröffnung herausgezogen. Damit ist der Applikator einsatzbereit und kann über seine durchgehende Öffnung mit Material aus dem übrigen Behälterteil versorgt werden. In dem Moment des Trennens der Perforation ist der Halsbereich jedoch zunächst vollständig materialfrei. Es kommt nicht zum Verspritzen von Material und auch nicht zum vorzeitigen Abtropfen von Material vom Applikator und dergleichen.

Bei einer nicht erfindungsgemäßen Ausführungsform ohne eigenständig vorgesehene Applikatoreinrichtung Kann die Applikatoreinrichtung auf eine Applizieröffnung oder Materialaustrittsöffnung reduziert sein und die stopfenartige Verschlusseinrichtung direkt in den Halsabschnitt des Behälters eingesetzt sein. Die stopfenartige Verschlusseinrichtung verschliesst die Materialaustrittsöffnung, wobei ein Teil der Verschlusseinrichtung sich aus der Materialaustrittsöffnung heraus erstreckt und dabei vom äusseren Halsende umgeben ist. Eine erste Versiegelungsnaht, die sich quer durch die seitlichen Versiegelungsnähte des Behälters am äusseren Halsende erstreckt, versiegelt den aus der Materialaustrittsöffnung herausragenden Teil der Verschlusseinrichtung allseitig, und eine sich quer durch die seitlichen Versiegelungsnähte erstreckende aufreissbare Perforationsnaht ist bezüglich der ersten Versiegelungsnaht nach innen versetzt vorgesehen und grenzt an die Materialaustrittsöffnung an. Dadurch, dass der Raum oder Bereich zwischen der Perforationsnaht und der Stelle, an der die Verschlusseinrichtung das Halsende gegen den mit Material befüllten Behälterraum abdichtet, wiederum frei von Material ist, wenn die Perforationsnaht geöffnet wird, wird auch bei dieser Ausführung der Erfindung ein vorzeitiges Verspritzen von Material beim Aufreissen der Perforation verhindert.

Die Einmal-Spendevorrichtung kann lediglich aus zwei, im Falle eines vorgesehenen Applikators aus drei Teilen bestehen: dem Behälter mit den angebrachten diversen Versiegelungen und der Perforation, der Applikatoreinrichtung und der Verschlusseinrichtung. Zum Zusammenbringen der drei Teile müssen lediglich Versiegelungen vorgenommen werden bzw. eine Perforation vorgesehen werden, was durch gängige Maschinen schnell, präzise und zuverlässig erfolgen kann.

Unter Versiegelung wird hier jedwede Massnahme verstanden, mit denen die Kunststoffwände miteinander verbindbar sind wie Heiss- und Kaltversiegeln, Verschweissen, z. B. Ultraschallverschweissen und andere Kaltverformungsmassnahmen, die zur Verbindung von Kunststoff-Folien geeignet sind.

Bevorzugt besteht der Behälter der Einmal-Spendevorrichtung aus einem thermoplastischen Kunststoff, der nach Art einer bei Suppositorien üblichen Verpakkung aus Kunststoff-Folien gefertigt ist, die nach peripherer Versiegelung mittels Unterdruck oder alternativ auch durch Anwendung eines Pressgases in Behälterformen gezogen werden. Hierdurch ist eine besonders kostengünstige Einmal-Spendevorrichtung herstellbar, an der die erfindungsgemässen Versiegelungsnähte leicht anbringbar sind. Der Behälter der Einmal-Spendevorrichtung kann in ampullenartiger Form oben und unten offen hergestellt werden und, nach dem sie mit der jeweils gewünschten Applikatoreinrichtung mit Verschlusseinrichtung bestückt worden ist, mit den Siegel- und Perforationsnähten versehen werden. Bei den üblichen Blisterpackungen für Einmal-Spendevorrichtungen für fliessfähige Materialien mit einer Deckfolie, die von einem oder mehreren tiefgezogenen Behälterteilen der Packung abziehbar ist, sind eine solche Konstruktion und Vorgehensweise nicht möglich. Zudem bietet bei der vorliegenden Erfindung die beidseitig gewölbt herstellbare Form des Behälters den Vorteil, dass dieser zur Aktivierung der Einmal-Spendevorrichtung bei geeigneter Auswahl von Material und Wandstärke elastisch verformbar zusammengedrückt werden kann. Auf diese Weise kann ein Nutzer nach Trennen der Perforation und Abreissen des Halsbereichs mit der Verschlusseinrichtung durch ein- oder mehrmaliges Zusammendrücken des Behälters die Ausgabeöffnung bzw. die Applikatoreinrichtung gezielt mit dem Material beaufschlagen.

Das dem Behälterboden abgewandte Ende der stopfenartigen Verschlusseinrichtung kann zur besseren Einbettung in die erste Schweissnaht abgeflacht sein.

Die stopfenartige Verschlusseinrichtung kann stabartig sein und ist derart ausgebildet, dass sie sich in die durchgehende Öffnung des Behälterhalses bzw. der Abplikatoreinrichtung einpasst, wobei sie an einem Ende einen vergrösserten Durchmesser aufweist, der die durchgehende Öffnung zum Materialvorratsteil des Behälters dicht verschliesst.

Dieses abdichtende Ende der Verschlusseinrichtung z. B mit vergrössertem Durchmesser muss keinen runden Querschnitt haben, wenn der sich anschliessende Teil der Verschlusseinrichtung elastisch verdrehbar ist. So können z.B. auch ein ovaler Querschnitt oder kompliziertere Querschnittformen vorliegen. Aufgrund der elastischen Verdrehbarkeit können auch solche Verschlusseinrichtungen beim Aufreissen der Perforationsnaht erfolgreich aus der Öffnung herausgezogen werden, obgleich sie in der Öffnung aufgrund fehlender Rotationssymmetrie nicht verdrehbar sind.

Vorzugsweise erstreckt sich die Verschlusseinrichtung nur über eine kurze Distanz in das vordere Austrittsende der Applikatoreinrichtung. Auf diese Weise wird sie beim Abreissen des Halsendes an der Perforation leicht aus der Applikatoreinrichtung herausgezogen. Hat der Applikator jedoch z.B. noch Querkanäle, die zu einer Schaumstoffumhüllung oder dergleichen reichen, um diese zu durchtränken, kann die Verschlusseinrichtung auch weiter in die Applikatoröffnung hineinreichen, um auch diese Querkanäle zu verschliessen.

Die Applikatoreinrichtung kann ein verjüngtes Einsatzende aufweisen, das sich in den dem Befüllende des Behälters zugewandten inneren Halsbereich einpasst, und ferner eine Nut aufweisen, in deren Bereich die Perforationsnaht vorgesehen wird.

Die Applikatoreinrichtung kann im einfachsten Fall ein Röhrchen sein, das im inneren Ende des Halses eingepasst ist. Es sind vielfältige Formen der Applikatoreinrichtung möglich. So kann die Applikatoreinrichtung eine äussere Beflockung oder Schaumstoffumhüllung, einen Pinsel, eine sich verjüngende Austrittsdüse oder dergleichen als Applikationsmittel aufweisen. Die Applikatoreinrichtung liegt im Bereich des Applikationsmittels frei, wenn das Halsende des Behälters zusammen mit der im Halsende eingesiegelten Verschlusseinrichtung an der Perforationsnaht abgetrennt ist.

Im folgenden wird die Erfindung anhand der Zeichnungen näher erläutert. Es zeigen:
FIG. 1 eine schematische Darstellung einer erfindungsgemässen Einmal-Spendevorrichtung mit Applikatoreinrichtung;
FIG.2 zwei Darstellungen eines Ausführungsbeispiels für eine Verschlusseinrichtung für die erfindungsgemässe Einmal-Spendevorrichtung unter um 90° versetzten Blickwinkeln,
FIG.3 eine Darstellung einer nicht erfindungsgemässen Einmal-Spendevorrichtung ohne Applikatoreinrichtung, und
FIG.4 eine Darstellung einer weiteren Ausführung einer erfindungsgemässen Einmal-Spendevorrichtung mit Applikatoreinrichtung und Schutzhaube.

Das in FIG.1 dargestellte Beispiel der erfindungsgemässen Einmal-Spendevorrichtung umfasst einen Behälter 1 mit einem Befüllende 1a und einem Halsende 1b. Der gezeigte Behälter 1 ist ampullen- oder fläschchenartig und ausgehend von seiner seitlichen Versiegelungsnaht nach aussen gewölbt.

Es versteht sich von selbst, dass die Konturen des Behälters 1, seines Befüllendes und des Halsbereiches auf vielfältige Weise abgeändert werden können. So kann bei einer schmalen Anpulle das Halsende 1 b im Verhältnis zum zu befüllenden Vorratsteil 1 c des Behälters auch unverjüngt oder unwesentlich stark verjüngt sein. Dies kann auch der Fall sein, wenn eine Applikatoreinrichtung mit grossem Durchmesser oder eine zusätzliche Einfassung für die Applikatoreinrichtung in den Halsbereich eingesetzt wird.

Die gezeigte Applikatoreinrichtung 2 hat im Vergleich zum Vorratsteil 1c einen relativ geringen Durchmesser und das Halsende 1b ist hierauf abgestimmt. Die Applikatoreinrichtung 2 ist mit einer durchgehenden Öffnung 2a in Form eines Längskanals versehen, über den das jeweilige Material aus dem Vorratsteil 1c über die Applikatoreinrichtung zur Anwendung kommen kann. Die Applikatoreinrichtung ist in ihrem innen liegenden Bereich, in dem sie in einen engen Bereich des Halsendes 1 b eingesetzt ist, verjüngt. Das Halsende 1 b weitet sich im Anschluss an seinen engen Bereich zum äusseren Ende hin unter Bildung einer umlaufenden Stufe 1 e auf. Im Anschluss an diese Stufe 1 e erstreckt sich das Halsende 1 b mit konstantem Innen- und Aussendurchmesser bis zu seinem äussersten offenen Ende. Die Applikatoreinrichtung 2 weist im Anschluss an ihren verjüngten Bereich, mit dem sie im engen Bereich des Halsendes sitzt, eine stufenartige Erweiterung 2b ihres Durchmessers auf. Im Bereich dieses erweiterten Durchmessers ist eine umlaufenden Nut 2c vorgesehen. Ansonsten verläuft die Applikatoreinrichtung 2 bis zu ihrem vorderen oder äusseren Materialaustrittsende mit gleichbleibendem Durchmesser. Sie erstreckt sich dabei nicht durch das gesamte Halsende 1b, sondern ist gegenüber dessen äusserem Ende nach innen versetzt. Am Materialaustrittsende ist sie abgeschrägt. Ferner weist sie z.B. eine nicht dargestellte Beflockung auf der Aussenseite des sich an die Nut 2c anschliessenden Bereichs grösseren Durchmessers auf.

Beim Materialaustrittsende der Applikatoreinrichtung 2 sitzt in der Öffnung 2a eine stopfenartige Verschlusseinrichtung 3. Ein Beispiel in Form eines stabartigen Verschlusses ist in FIG.2 gezeigt. Die Verschlusseinrichtung ragt aus der Applikatoreinrichtung 2 heraus und erstreckt sich bis zum äusseren vorderen Halsende. Sie könnte sich auch darüber hinaus erstrecken, was jedoch in der Regel eher Nach- als Vorteile erbringt.

Im gezeigten Ausführungsbeispiel sitzt die Verschlusseinrichtung 3 mit einem endseitigen Stopfen 3a in der durchgehenden Öffnung 2a der Applikatoreinrichtung 2 im Bereich deren Materialaustrittsendes. Am entgegengesetzten Ende weist die Verschlusseinrichtung 3 einen gegenüber ihrem sonstigen Durchmesser verbreiterten Steg 3b auf, der abgeflacht ist, um eine leichtere Versiegelung zu ermöglichen. Wie bereits erwähnt, ist es insbesondere bei endseitigen Stopfen mit nicht rundem Querschnitt von Vorteil, zumindest einen Bereich der Verschlusseinrichtung 3 zwischen ihren beiden Enden (z.B. dem Stopfen 3a und dem verbreiterten Steg 3b) drehelastisch auszubilden.

Die Herstellung der dargestellten Spendervorrichtung erfolgt bevorzugt nach einem bei Suppositorienverpackungen üblichen Form- bzw. Tiefziehverfahren. Dabei wird der beidseitig offene Behälter 1 aus zwei thermoplastischen in Anlage gebrachten Kunststoff-Folien gefertigt. Die Kunststoff-Folien werden zunächst an den Konturen der Seitenränder des gewünschten Behälters bei 8 miteinander versiegelt. Dabei entstehen im gezeigten Ausführungsbeispiel die seitlichen Versiegelungsnähte 8, die sich vom offenen Befüllende1a bis zum vorderen Bereich des offenen Halsendes 1b erstrecken. Anschliessend werden die Folien in den zu verformenden Teilen erwärmt und in der Regel mittels Unterdruck oder alternativ auch einem Pressgas in Behälterformen gezogen. Die Behälterformen entsprechen der gewünschten Ampullen- oder Fläschchenform. Dabei können schnell und rationell fortlaufende Ketten von beidseitig offen Ampullen variabler Form und Materialdicke hergestellt werden.

Wenn der Hersteller dieser oben und unten offenen versiegelbaren Behältnisse auch die Einbringung der Applikatoreinrichtung und Befüllung vornehmen soll, so kann auf derselben Produktionsstrasse zunächst die Applikatoreinrichtung 2 mit Verschlusseinrichtung 3 in den verjüngten Bereich des Halsendes 1 b hineingesetzt werden. Die Verschlusseinrichtung 3 könnte auch erst anschliessend in die Applikatoreinrichtung 2 hineingesetzt werden.

Anschliessend werden die Versiegelungsnähte 4 und 5 sowie eine Perforationsnaht 7 vorgesehen. Die erste Versiegelungsnaht 4 wird mit Hilfe einer üblichen Versiegelungsstation so angebracht, dass sie sich quer durch die seitlichen Versiegelungsnähte 8 des Behälters am äusseren Halsende erstreckt und den aus der Applikatoreinrichtung 2 herausragenden Teil 3b der Verschlusseinrichtung 3 allseitig versiegelt. Die zweite Versiegelungsnaht 5 wird im Bereich des verjüngten Halsendes angebracht und erstreckt quer durch die seitlichen Versiegelungsnähte 8 und siegelt dabei die Applikatoreinrichtung 2 in deren verjüngtem Bereich ein. Die sich quer durch die seitlichen Versiegelungsnähte 8 erstreckende aufreissbare Perforationsnaht 7 wird im Bereich zwischen der ersten und zweiten Versiegelungsnaht 4, 5 und bezüglich des vorderen Material-Austrittsendes der Applikatoreinrichtung 2 nach innen versetzt angebracht. Dies kann vor oder nach der Anbringung der Versiegelungsnähte 4, 5 geschehen.

Dann wird eine Befüllstation durchlaufen und anschliessend wieder eine Versiegelungsstation, um das Befüllende zu verschliessen. Im dargestellten Ausführungsbeispiel ist seitlich des Befüllendes bereits eineVersiegelungsnaht 6 vorgesehen, die sich an die seitlichen Versiegelungsnähte des noch nicht verschlossenen Behälters anschliesst. Über dieser Versiegelungsnaht wird dann eine weitere nicht dargestellte durchgehende Versiegelungsnaht angebracht, um den Behälter am Befüllende zu schliessen. Das Befüllende könnte auch andersartig verschlossen werden, was jedoch in der Regel weniger produktiv ist, es sei denn, die gezeigte Vorrichtung wird mit weiteren Mitteln kombiniert, wie weiter unten erläutert.

Schliesslich werden die einzelnen Einmal-Spendevorrichtungen voneinander getrennt. Es können auch Perforationstrennlinien zwischen den so hergestellten Einmal-Spendevorrichtungen vorgesehen werden und eine ganze Kette von durch die Folien zusammenhängenden Einmal-Spendevorrichtungen angeboten werden. Der Benutzer reisst dann ein jeweiliges Exemplar ab. Schliesslich besteht die Möglichkeit, die Einmal-Spendevorrichtungen auszustanzen oder innerhalb der Kette die Kunststoff-Folienbereiche zwischen den Einmal-Spendevorrichtungen bis auf Verbindungsstege auszustanzen.

Alternativ können auch unbefüllte, oben und unten offene Ketten aus Einmal-Spendevorrichtungen oder einzelne bereits ausgestanzte oder getrennte Einmal-Spendevorrichtungen mit oder ohne Applikatoreinrichtung ausgeliefert werden, die der Abnehmer dann selbst befüllen und versiegeln kann.

Die obigen Merkmale gelten uneingeschränkt auch für die in FIG.3 gezeigte Ausführung ohne Applikator. Die Verschlusseinrichtung 3 kann genauso ausgebildet sein wie in den Figuren 1 und 2. Auch hier wird das im Hals innen liegende Ende der Verschlusseinrichtung vorzugsweise mit der zweiten Versiegelungsnaht 5 allseitig eingesiegelt und abgedichtet. Alternativ kann eine andere dichte Einbringung der Verschlusseinrichtung 3 in den Übergangsbereich vom Materialteil 1 c des Behälters oder auch weiter zum auswärtigen Halsende hin in den Hals erfolgen. Wiederum ist eine Perforationsnaht 7 zwischen den beiden Versiegelungsnähten 4 und 5 vorgesehen. Im Bereich der später aufgerissenen Perforationsnaht 7 befindet sich die Materialaustrittsöffnung 1 d des Behälters 1. Dies Materialaustrittsöffnung kann durch den Einsatz eines Zerstäubers oder dergleichen bezüglich der Perforationshaht 7 nach innen versetzt sein. In diesem Fall wird man die Form eines endseitigen Stopfens 3a der Verschlusseinrichtung an die spezielle Austrittsgeometrie des Zerstäubers anpassen. Ist die Austrittsgeometrie nicht für einen Stopfen mit rundem Querschnitt geeignet, verwendet man bevorzugt eine Verschlusseinrichtung mit dem oben erwähnten drehelastischen Teil, der sich beim Abreissvorgang verwinden kann.

Vorzugsweise erstreckt sich die Verschlusseinrichtung 3 wiederum in den Bereich der ersten Versiegelungsnaht 4 und gegebenenfalls sogar darüber hinaus. Beim Aufreissen der Perforation wird mit dem Abziehen des vorderen Teils der Spendevorrichtung die Verschlusseinrichtung aus ihrer Fixierung im Behälterhals 1 b herausgezogen. Es kommt dabei nicht zur Materialverspritzung. Das Material wird erst ausgegeben, wenn durch Drücken auf den Behälter Material durch die Austrittsöffnung 1d gedrückt wird.

Die Erfindung ist im übrigen auch in Anordnungen verwendbar, in denen das Befüllende zum Beispiel mit einem Stempel oder Kolben verschlossen ist, der zum Ausbringen des Materials in den Behälter 1 hinein geschoben wird.

Im übrigen gelten die erläuterten Verfahrensmerkmale auch für die in FIG.3 gezeigte Anordnung, wobei lediglich die Verschlusseinrichtung 3 statt des Applikators 2 in den Hals einzusetzen ist.

In FIG.4 ist eine weitere Variante dargestellt, in der an der Verschlusseinrichtung 3' an deren in den Behälter 1 hineinragenden Teil eine zylindrische Haube 9 angeformt ist, die den Applikator 2' umgibt. Dies hat den Vorteil, dass der Applikator 2' zusätzlich dicht umschlossen ist. Insbesondere ist damit der Applikator 2' auch im Bereich der Perforationsnaht 7 zuverlässig gegenüber Gas- und Wasserdampfeinwirkung von aussen geschützt.

Die erfindungsgemässe Einmal-Spendevorrichtung mit verschliessbarer Applikatoreinrichtung kann statt mit einem Vorratsteil 1c auch mit mehreren Vorratsteilen ausgestattet werden, die parallel oder hinter einander geschaltet sind. In der eingangs erwähnten DE 100 09 629 sind beispielsweise hintereinander geschaltete Vorratsteile gezeigt, die zum Mischen der in ihnen enthaltenen Materialien in zu öffnenden Durchgangsbereichen miteinander verbunden werden können. Auch können in den Behälter 1 vom Befüllende aus ein oder mehrere weitere Behälter eingesetzt werden. So kann das Befüllende im Gegensatz zum dargestellten Ausführungsbeispiel unverjüngt sein und einen zylindrischen Behälter mit einem weiteren Material aufnehmen. Dieser innere Behälter kann über umlaufende Umfangswulste an seiner Aussenseite und/oder der Innenseite des ihn umgebenden Behälters fluiddicht verschiebbar geführt sein. Durch Vorsehen von Öffnungen in der Behälterwandung des inneren Behälters und Ineinanderschieben der Behälter kann es dann gezielt zur Vermischung der Materialien kommen, die dann wie oben beschrieben über den Applikator ausgebbar sind. Auf diese Weise können mehrere Behälter hintereinander geschaltet werden, wie es in der US 6 447 476 offenbart ist. Das Prinzip kann auch umgekehrt werden und der ursprüngliche Behälter 1 kann ein innerer Behälter sein.

Als Materialien für die erfindungsgemässe Einmal-Spendevorrichtung kommen alle möglichen Kunststoffe in Frage. Im Fall der bevorzugten Herstellung nach dem obigen Tiefziehverfahren werden thermoplatische Kunststoffe und dabei speziell Verbundfolien aus thermoplastischen Kuntstoffen mit Barrierewirkung beispielsweise aus PE, PET, PVDC, COC, Aluminiumzwischenschichten usw. verwendet.

Da mit diesem Verfahren Behälter praktisch beliebiger Formen und Materialdicken herstellbar sind, kann der Behälter mit allen möglichen Anschlussvorrichtungen kombiniert werden.

## Patentansprüche

1. Einmal-Spendevorrichtung für flüssige, pastenartige und andere fliess- oder rieselfähige Materialien, aufweisend
einen befüll- und versiegelbaren Kunststoffbehälter (1) zur Aufnahme des Materials, der ein Halsende (1b) und ein zu diesem entgegengesetztes Befüllende (1a) sowie seitliche Versiegelungsnähte (8) aufweist, **gekennzeinchet durch**
eine in das Halsende des Behälters hinein gesetzte Applikatoreinrichtung (2) zum Ausbringen des Materials durch eine Öffnung (2a), die sich durch die Applikatoreinrichtung erstreckt,
eine stopfenartige Verschlusseinrichtung (3) zum Verschliessen der Öffnung, wobei ein Teil der Verschlusseinrichtung aus der Applikatoreinrichtung herausragt und dabei vom äusseren Halsende umgeben ist,
eine erste Versiegelungsnaht (4), die sich quer durch die seitlichen Versiegelungsnähte (8) des Behälters am äusseren Halsende erstreckt und den aus der Applikatoreinrichtung herausragenden Teil der Verschlusseinrichtung allseitig versiegelt, und
eine sich quer durch die seitlichen Versiegelungsnähte erstreckende aufreissbare Perforationsnaht (7), die bezüglich der ersten Versiegelungsnaht und des vorderen Material-Austrittsendes der Applikatoreinrichtung zum Befüllende hin versetzt vorgesehen ist.

2. Einmal-Spendevorrichtung nach Anspruch 1,
**gekennzeichnet durch**
eine zweite Versiegelungsnaht (5) im Bereich des inneren Halsendes, die sich quer **durch** die seitlichen Versiegelungsnähte (8) erstreckt und die Applikatoreinrichtung (2) bzw. die Verschlusseinrichtung (3) allseitig versiegelt, wobei die aufreissbare Perforationsnaht (7) im Bereich zwischen der ersten und zweiten Versiegelungsnaht und bezüglich des äusseren Halsendes nach innen versetzt vorgesehen ist.

3. Einmal-Spendevorrichtung nach einem der vorhergehenden Ansprüche,
**dadurch gekennzeichnet,**
**dass** der Behälter (1) aus einem thermoplastischen Kunststoff besteht, der nach Art einer bei Suppositorien üblichen Verpackung aus Kunststoff-Folien gefertigt ist, die nach peripherer Versiegelung mittels Unterdruck oder alternativ Überdruck mit einem Pressgas in Behälterformen gezogen werden.

4. Einmal-Spendevorrichtung nach einem der vorhergehenden Ansprüche,
**dadurch gekennzeichnet,**
**dass** der Behälter (1) unterhalb des Halsendes (1b) zum Hineindrücken von Material in die Applikatoröffnung (2a) bzw. in die Materialaustrittsöffnung (1d) unter elastischer Verformung zusammendrückbar ist.

5. Einmal-Spendevorrichtung nach einem der vorhergehenden Ansprüche,
**dadurch gekennzeichnet,**
**dass** der aus der Applikatoreinrichtung (3) bzw. der Materialaustrittsöffnung (1d) herausragende Teil der stopfenartigen Verschlusseinrichtung (3) ein abgeflachtes Ende (3b) zur besseren Einbettung in die erste Versiegelungsnaht (4) aufweist.

6. Einmal-Spendevorrichtung nach einem der vorhergehenden Ansprüche,
**dadurch gekennzeichnet,**
**dass** die stopfenartige Verschlusseinrichtung (3) stabartig ist und sich in die durchgehende Öffnung (2a) der Applikatoreinrichtung bzw. eine durchgehende Öffnung des Halsende (1b) einpasst, wobei sie an einem Ende einen vergrösserten Durchmesser (3a) aufweist, der die Öffnung der Applikatoreinrichtung bzw. des Halsendes dicht verschliesst,

7. Einmal-Spendevorrichtung nach Anspruch 6,
**dadurch gekennzeichnet,**
**dass** die Applikatoreinrichtung (2) ein verjüngtes Einsatzende aufweist, das sich in den dem Befüllende des Behälters (1) zugewandten inneren Halsbereich einpasst, und eine Nut (2c) aufweist, in deren Bereich die Perforationsnaht (7) vorgesehen wird.

8. Einmal-Spendevorrichtung nach einem der vorhergehenden Ansprüche,
**dadurch gekennzeichnet,**
**dass** die Applikatoreinrichtung (2) eine äussere Beflockung, Schaumstoffumhüllung, einen Pinsel, eine sich verjüngende Austrittsdüse oder dergleichen Applikationsmittel aufweist und im Bereich dieses Applikationsmittels freiliegt, wenn das Halsende (1b) des Behälters mit der eingesiegelten Verschlusseinrichtung (3) an der Perforationsnaht (7) abgetrennt ist.

9. Einmal-Spendevorrichtung nach Anspruch 1, 7 oder 8,
**dadurch gekennzeichnet,**
**dass** die Verschlusseinrichtung (3) sich nur im Bereich der Austrittsöffnung der Applikatoreinrichtung in deren durchgehende Öffnung (2a) erstreckt.

10. Einmal-Spendevorrichtung nach einem der vorhergehenden Ansprüche,
**dadurch gekennzeichnet,**
**dass** die Verschlusseinrichtung (3) im von der ersten Versiegelungsnaht (4) nach innen versetzten Bereich elastisch verdrehbar ausgebildet ist.

11. Einmal-Spendevorrichtung nach einem der vorhergehenden Ansprüche
**dadurch gekennzeichnet,**
**dass** an der Verschlusseinrichtung (3') eine Haube (9) vorgesehen ist, die sich bei in die Applikatoreinrichtung (2') eingesetzter Verschlusseinrichtung (3') über die Applikatoreinrichtung (2') erstreckt.

12. Verfahren zum Herstellen einer Einmal-Spendevorrichtung für flüssige, pastenartige und andere fliess- oder rieselfähige Materialien, umfassend
Herstellung eines einen Hals aufweisenden beidseitig offenen Behälters zur Materialaufnahme nach Art eines zur Verpackung von Suppositorien üblichen Verfahrens aus zwei thermoplastischen in Anlage gebrachten Kunststoff-Folien, die zunächst an den Konturen der Seitenränder des gewünschten Behälters miteinander versiegelt werden, die dann erwärmt werden und anschliessend mittels Unterdruck oder alternativ Überdruck in beidseitig der Kunststoff-Folien angeordnete Behälterformen gezogen bzw. gedrückt werden, so dass nach Abkühlung ein befüll- und versiegelbarer Kunststoffbehälter mit einem offenen Halsende und einem diesem entgegengesetzten offenen Befüllende mit seitlichen Versiegelungsnähten abtrennbar ist,
Hineinsetzen einer Applikatoreinrichtung, die zum Aus- und Aufbringen des Materials eine sich durch die Applikatoreinrichtung erstreckende Öffnung aufweist, in das Halsende des Behälters,
Hineinbringen einer stopfenartigen Verschlusseinrichtung in die Öffnung der Applikatoreinrichtung vor oder nach dem Einsetzen der Applikatoreinrichtung, so dass ein Teil der Verschlusseinrichtung am Materialaustrittsende aus der Applikatoreinrichtung herausragt und dabei vom äusseren Halsende des Behälters umgeben ist,
Anbringen einer ersten Versiegelungsnaht, die sich quer durch die seitlichen Versiegelungsnähte des Behälters am äusseren Halsende erstreckt und den aus der Applikatoreinrichtung herausragenden Teil der Verschlusseinrichtung allseitig versiegelt,
Anbringen einer sich quer durch die seitlichen Versiegelungsnähte erstreckenden aufreissbaren Perforationsnaht, die bezüglich der ersten Versiegelungsnaht und bezüglich des vorderen Material-Austrittsendes der Applikatoreinrichtung zum Befüllende hin versetzt vorgesehen wird, und
Schliessen des Befüllendes des Behälters, nachdem dieser mit dem Material befüllt worden ist.

13. Verfahren nach Anspruch 12,
**gekennzeichnet durch** Anbringen einer zweiten Versiegelungsnaht im Bereich des inneren Halsendes, die sich quer **durch** die seitlichen Versiegelungsnähte erstreckt und die Applikatoreinrichtung bzw. die Verschlusseinrichtung allseitig versiegelt, wobei die Perforationsnaht zwischen der ersten und zweiten Versiegelungsnaht angebracht wird.

## Claims

1. A single-use dispensing device for liquid, pasty and other flowable or fluid substances, comprising:
a fillable and sealable plastic container (1) for receiving a substance, said container having a neck end (1b), a filling end (1a) opposite to said neck end and lateral sealing seams (8); **characterized in that**
an applicator (2) inserted into said neck end of said container, for dispensing said substance through an opening (2a) extending through said applicator;
a plug-like closure means (3) for closing said opening, a portion of said closure means protruding from said applicator and said protruding portion being surrounded by an outer portion of said neck end;
a first transversal sealing seam (4) extending transversely through said lateral sealing seams (8) of said container at the outer portion of said neck end and sealing from all sides said protruding portion of said closure means (3); and
a tearable perforation seam (7) extending transversely through said lateral sealing seams (8) and being displaced towards said filling end relative to said first transversal sealing seam (4) and a front substance dispensing end of said applicator.

2. The single-use dispensing device according to claim 1, **characterized by** a second transversal sealing seam (5) extending transversely through the lateral sealing seams (8) in an area of an inner portion of said neck end and sealing from all sides said applicator (2) or said closure means (3), respectively, said tearable perforation seam (7) being displaced relative to said outer portion of said neck end towards the inside in an area between said first and said second transversal sealing seams.

3. The single-use dispensing device according to one of the preceding claims, **characterized in that** said container (1) consists of a thermoplastic synthetic material manufactured in a way as common when packing suppositories in plastic foils which after peripheral sealing are drawn by vacuum or, alternatively, overpressure by applying pressure gas, into molds.

4. The single-use dispensing device according to one of the preceding claims, **characterized in that** said container (1) is elastically deformable to press said substance into said applicator opening (2a) or said substance dispensing opening (Id), respectively, below said neck end (1b).

5. The single-use dispensing device according to one of the preceding claims, **characterized in that** said
portion of said plug-like closure means (3) protruding from said applicator (3) or said
substance dispensing opening (Id), respectively, includes a flattened end (3b) for better
embedding in said first transversal sealing seam (4).

6. The single use dispensing device according to one of the preceding claims, **characterized in that** said plug-like closure means (3) is rod-like and fits into said opening (2a) of said applicator or opening (Id) of said neck end (1b), respectively, while having at one end an enlarged diameter (3 a) tightly sealing the opening of said applicator or of said neck end, respectively.

7. The single-use dispensing device according to claim 6, **characterized in that** said applicator (2) includes a narrowed insert end fitting into an inner neck area facing said filling end of said container (1) and includes a groove (2c) within the area of which said perforation seam (7) is provided.

8. The single-use dispensing device according to one of the preceding claims, **characterized in that** said applicator (2) includes an external flocking, a foam jacket, a dispensing nozzle or the like as an application means and is exposed in an area of this application means when said neck end (1b) of said container including the sealed-in closure means (3) has been broken away from said perforation seam (7).

9. The single-use dispensing device according to claim 1, 7 or 8, characterize in that said closure means (3) extends into the through opening (2a) of the applicator (2) only in an area of an outer discharge opening of said applicator.

10. The single-use dispensing device according to one of the preceding claims, **characterized in that** said closure means (3) is elastically twistable in a portion displaced to the inside relative to said first transversal sealing seam (4).

11. The single-use dispensing device according to one of the preceding claims, **characterized in that** a cap (9) is provided at said closure means (3'), said cap extending over said applicator (2') when said closure means (3') is inserted in said applicator (2').

12. A method for the manufacture of a single-use dispensing device for liquid, pasty and other flowable and fluid substances comprising the steps of:
manufacturing a container being provided for receiving a substance and initially having two open ends according to a method common when packing suppositories by
bringing two thermoplastic synthetic foils in contact with one another, which are sealed together at contours of side edges of the desired container, and thereafter, heated foils and subsequently, by means of vacuum or, alternatively, overpressure, drawn or pressed into molds disposed on both sides of said synthetic foils so as to provide, after cooling, a fillable and sealable plastic container having an open neck end and an open filling end opposite to the neck end and lateral sealing seams on both sides of the container;
inserting an applicator device into the neck end of said container, said applicator device having an opening extending through said applicator for dispensing and applying the substance;
inserting a plug-like closure means into the opening of said applicator device prior to or after inserting said applicator device so that a portion of said closure means protrudes from a substance dispensing end from said applicator and is surrounded by an outer portion of said neck end of said container;
applying a first transversal sealing seam extending transversely through the lateral sealing seams of said container at the outer portion of said neck end and sealing from all sides said portion of said closure means protruding from said applicator device;
applying a tearable perforation seam so as to extend transversely through the lateral sealing seams and to be displaced towards said filling end relative to said first sealing seam and relative to said front substance dispensing end of said applicator; and
closing the filling end of said container after it has been filled with the substance.

13. The method according to claim 12, **characterized by** applying a second transversal sealing seam in an area of an inner portion of said neck end so as to extend transversely through the lateral sealing seams and to seal from all sides said applicator or said closure means, respectively, said perforation seam being provided between said first and said second transversal sealing seams.

## Revendications

1. Dispositif distributeur à usage unique, pour des matériaux liquides, pâteux et d'autres matériaux liquides ou fluides, présentant
un réservoir en matière synthétique (1), susceptible d'être rempli et scellé, pour recevoir le matériau, présentant une extrémité de col (1b) et une extrémité de remplissage (1a) opposée à celle-ci, ainsi que des cordons de scellage (8), **caractérisé par**
un dispositif applicateur (2) posé dans l'extrémité de col du réservoir, pour extraire le matériau à travers une ouverture (2a), s'étendant à travers le dispositif applicateur,
un dispositif de fermeture (3) du genre d'un bouchon, pour fermer l'ouverture, une partie du dispositif de fermeture ressortant du dispositif applicateur et étant alors entourée par l'extrémité de col extérieure,
un premier cordon de scellage (4), s'étendant transversalement à travers les cordons de scellage latéraux (8) du réservoir, sur l'extrémité de col extérieure, et scellant de tous côtés la partie du dispositif de fermeture qui ressort du dispositif applicateur, et
un cordon à perforations (7) déchirable, s'étendant transversalement à travers les cordons de scellage latéraux, prévu de façon décalée vers l'extrémité de remplissage par rapport au premier cordon de scellage et à l'extrémité de sortie de matériau avant du dispositif applicateur.

2. Dispositif distributeur à usage unique selon la revendication 1, **caractérisé par** :
un deuxième cordon de scellage (5) dans la zone de l'extrémité de col intérieure, qui s'étend transversalement à travers les cordons de scellage latéraux (8) et scelle de tous côtés le dispositif applicateur (2) et/ou le dispositif de fermeture (3), le cordon à perforations (7) déchirable étant prévu dans la zone se trouvant entre le premier et le deuxième cordons de scellage et étant décalé vers l'intérieur par rapport à l'extrémité de col extérieure.

3. Dispositif distributeur à usage unique selon l'une des revendications précédentes, **caractérisé en ce que**
le réservoir (1) est composé d'une matière synthétique thermoplastique, qui est fabriquée à la manière d'un emballage usuel pour des suppositoires, en des feuilles en matière synthétique qui, après scellage périphérique, en utilisant un vide ou, en variante, une surpression avec un gaz à pression, sont étirées dans des moules pour réservoir.

4. Dispositif distributeur à usage unique selon l'une des revendications précédentes, **caractérisé en ce que**
le réservoir (1) est susceptible d'être comprimé, avec déformation élastique, au-dessous de l'extrémité de col (1b) pour enfoncer du matériau dans l'ouverture d'application (2a) ou dans l'ouverture de sortie de matériau (1d).

5. Dispositif distributeur à usage unique selon l'une des revendications précédentes, **caractérisé en ce que**
la partie, ressortant du dispositif applicateur (3) ou de l'ouverture de sortie de matériau (1d), du dispositif de fermeture (3) du genre d'un bouchon, présente une extrémité (3b) aplatie, pour une meilleure intégration dans le premier cordon de scellage (4).

6. Dispositif distributeur à usage unique selon l'une des revendications précédentes, **caractérisé en ce que**
le dispositif de fermeture (3) du genre d'un bouchon est réalisé à la manière d'une barre et s'ajuste dans l'ouverture (2a) continue du dispositif applicateur ou d'une ouverture continue de l'extrémité de col (1b), en présentant, à une extrémité, un diamètre (3a) agrandi, fermant de façon étanche l'ouverture du dispositif applicateur ou de l'extrémité de col.

7. Dispositif distributeur à usage unique selon la revendication 6, **caractérisé en ce que**
le dispositif applicateur (2) présente une extrémité d'insertion effilée, s'ajustant dans la zone de col intérieure tournée vers l'extrémité de remplissage du réservoir (1) et présentant une gorge (2c), dans la zone de laquelle est prévu le cordon à performations (7).

8. Dispositif distributeur à usage unique selon l'une des revendications précédentes, **caractérisé en ce que**
le dispositif applicateur (2) présente un flocage extérieur, un gainage en matière alvéolaire, un pinceau, une buse de sortie allant en s'effilant, ou un moyen d'application analogue et, dans la zone de ce moyen d'application, est exposé librement, lorsque l'extrémité de col (1b) du réservoir, avec le dispositif de fermeture (3) inséré et scellé, est séparée au niveau du cordon à perforations (7).

9. Dispositif distributeur à usage unique selon la revendication 1, 7 ou 8, **caractérisé en ce que**
le dispositif de fermeture (3) s'étend uniquement dans la zone de l'ouverture de sortie du dispositif applicateur, dans son ouverture (2a) continue.

10. Dispositif distributeur à usage unique selon l'une des revendications précédentes, **caractérisé en ce que**
le dispositif de fermeture (3) est réalisé de façon à pouvoir tourner élastiquement, dans la zone décalée vers l'intérieur vis-à-vis du premier cordon de scellage (4).

11. Dispositif distributeur à usage unique selon l'une des revendications précédentes, **caractérisé en ce que** :
sur le dispositif de fermeture (3') est prévu un capot (9) s'étendant sur le dispositif applicateur (2'), lorsque le dispositif de fermeture (3') est inséré dans le dispositif applicateur (2').

12. Procédé de fabrication d'un dispositif distributeur à usage unique pour des matériaux liquides, pâteux et d'autres matériaux liquides et fluides, comprenant :
la fabrication d'un réservoir ouvert des deux côtés, présentant un col, pour recevoir du matériau à la manière d'un procédé usuel pour l'emballage de suppositoires, à partir de deux feuilles de matière synthétique thermoplastiques, placées en appui, qui, d'abord sont scellées ensemble sur le contour des bords latéraux du réservoir souhaité et qui, ensuite, sont chauffées et ensuite étirées ou pressées en utilisant un vide ou en variante une surpression, dans des moules à réservoirs disposés des deux côtés des feuilles en matière synthétique, de manière que, après refroidissement, un réservoir en matière synthétique pouvant être rempli et scellé, ayant une extrémité de col ouverte et une extrémité de remplissage ouverture, opposée à celle-ci, avec des cordons de scellage latéraux, puisse être séparée,
l'insertion d'un dispositif applicateur, présentant, pour l'extraction et l'application du matériau, une ouverture, s'étendant à travers le dispositif applicateur, dans l'extrémité de col du réservoir,
l'introduction d'un un dispositif de fermeture du genre d'un bouchon, dans l'ouverture du dispositif applicateur avant ou après l'insertion du dispositif applicateur, de manière qu'une partie du dispositif de fermeture ressorte du dispositif applicateur à l'extrémité de sortie de matériau, et soit alors entourée par l'extrémité de col extérieure du réservoir,
l'application d'un premier cordon de scellage, qui s'étend transversalement à travers les cordons de scellage latéraux du réservoir, sur l'extrémité de col extérieure et scelle de tous côtés la partie du dispositif de fermeture qui ressort du dispositif applicateur,
l'application d'un cordon à perforations déchirable, s'étendant transversalement à travers les cordons de scellage latéraux, qui est prévu de façon décalée vers l'extrémité de remplissage par rapport au premier cordon de scellage et par rapport à l'extrémité de sortie de matériau avant du dispositif applicateur,
la fermeture de l'extrémité de remplissage du réservoir, après que celui-ci ait été rempli du matériau.

13. Procédé selon la revendication 12, **caractérisé par** l'application d'un deuxième cordon de scellage dans la zone de l'extrémité de col intérieure, qui s'étend transversalement à travers les cordons de scellage latéraux et qui scelle de tous côtés le dispositif applicateur et/ou le dispositif de fermeture, le cordon à perforations étant appliqué entre le premier et le deuxième cordon de scellage.
